# FASCICULE DE BREVET EUROPEEN

(11) **EP 1 416 127 B1**
(45) Date de publication et mention de la délivrance du brevet: **12.03.2008**
(21) Numéro de dépôt: 03292749.3
(22) Date de dépôt: 04.11.2003
(51) Int. Cl.: F01L 3/20, F02B 77/02

(54) **Système et ensemble de soupape de moteur à combustion interne comportant un écran solidaire du guide**
Ventil für Brennkraftmaschine mit einer Abschirmung verbunden mit dem Schaft
Valve for combustion engine with a shield integral with the stem

(30) Priorité: 04.11.2002 FR 0213744; 04.11.2002 FR 0213745
(43) Date de publication de la demande: 06.05.2004
(73) Titulaire: RENAULT S.A.S., 92100 Boulogne Billancourt (FR)
(72) Inventeur: Crepin, Nicolas, 69230 St. Genis Laval (FR); Lorillon, Patrick, 94470 Boissy St. Leger (FR); Grazzini, Herbert, 92340 Bourg La Reine (FR); Queland de Saint Pern, David, 91300 Massy (FR)

(56) Documents cités:
- GB-A- 568 940
- GB-A- 643 414
- US-A- 2 032 162

## Description

L'invention concerne un système de soupape de moteur à combustion interne, tel que, par exemple, ceux utilisés pour les véhicules automobiles.

Les soupapes d'échappement utilisées dans ces moteurs sont soumises à de fortes sollicitations thermiques du fait du contact direct des gaz d'échappement.

Ces systèmes de soupapes comprennent un guide, placé dans la culasse du moteur, dans lequel coulisse la tige de soupape. L'extrémité de la tige de soupape se termine par une partie évasée appelée tulipe. Le bord de la tulipe, appelé portée, vient en appui contre le siège de la culasse en position fermée de la soupape.

Les parties de la soupape les plus exposées sont la partie de la tige de soupape en dehors du guide et le sommet de la tulipe. Ces pièces doivent par conséquent présenter une tenue thermomécanique élevée.

Une des solutions pour limiter la sollicitation thermique de ces pièces est l'utilisation d'un écran qui masque la partie de la tige située en dehors du guide jusqu'à la base de la tulipe. Cet écran a pour principale fonction de limiter les échanges convectifs entre la tige et les gaz d'échappement. Le matériau utilisé pour sa réalisation est donc choisi pour sa résistance aux températures élevées, et est généralement différent du matériau formant le guide.

Afin de limiter les problèmes liés à l'inertie de la soupape, il est préférable que cet écran soit fixe et non pas accroché à la soupape. Il peut être alors directement ou indirectement solidaire de la culasse ou du guide.

Le document GB-568 940 décrit un système de soupape dans lequel l'écran est fixé sur la culasse au moyen d'un filetage, ou fait partie intégrante de la culasse. Dans le document GB-643 414, le guide est également fixé sur le guide par vissage. Ces solutions présentent l'inconvénient de nécessiter des usinages et un montage complexe du fait du manque de place, les pièces étant de faibles dimensions.

Une autre solution connue du document US-2 032 162 consiste à bloquer un écran de forme cylindrique entre la culasse et le guide. Toutefois, cette solution présente plusieurs inconvénients. Le premier est qu'il est nécessaire de maintenir l'écran pendant le montage du guide, ce qui ajoute une opération supplémentaire de montage. Le deuxième est qu'il faut également garantir une tolérance dimensionnelle faible pour assurer le maintien de l'écran. Si une tolérance est mal respectée l'écran peut se débloquer et se déplacer librement sur la tige, gênant le fonctionnement correct de la soupape.

Dans un des modes de réalisation du document GB-643 414, le guide présente une extrémité légèrement conique pouvant être insérée en force dans l'orifice de l'écran. Dans ce cas également, les tolérances dimensionnelles doivent être faibles afin d'éviter le détachement de l'écran.

L'invention vise à palier à ces inconvénients en proposant un système de soupape comportant un guide et un écran solidaire du guide, la solidarisation de l'écran étant réalisée par son incorporation dans la matière du guide lors de la fabrication de ce dernier. Il n'est ainsi plus nécessaire que la fabrication de l'écran réponde à des exigences de tolérance élevées. Par ailleurs, la réalisation d'un écran solidaire du guide ne nécessite pas d'opérations supplémentaires lors du montage du guide dans la culasse, par rapport au montage d'un guide sans écran.

A cet effet, un objet de l'invention est un système de soupape de moteur à combustion interne comportant une tige de soupape montée coulissante dans un guide sensiblement cylindrique et un écran présentant une symétrie de révolution et entourant la tige, au moins une partie de l'extrémité de l'écran étant incorporée dans la matière formant le guide au niveau d'au moins une partie de l'extrémité de ce dernier, le guide et l'écran étant coaxiaux.

Un autre objet de l'invention concerne un ensemble de soupape pour un moteur à combustion interne destiné à être utilisé pour obturer un conduit d'échappement de gaz situé dans la culasse du moteur, ledit ensemble comprenant d'une part une soupape comportant notamment une tige de soupape montée coulissante dans un guide sensiblement cylindrique et un écran présentant une symétrie de révolution, ce dernier entourant et protégeant la tige dans le conduit d'échappement, et d'autre part un alésage traversant la culasse et débouchant dans le conduit d'échappement, destiné à recevoir le guide de la soupape. Confort à l'invention, l'alésage présente à son extrémité proche du conduit d'échappement un logement destiné à recevoir et à contenir une partie de l'écran introduite dans l'alésage, et l'extrémité du guide proche du conduit d'échappement présente une partie en appui sur ladite partie de l'écran, les dimensions du logement étant plus faibles que les dimensions de l'alésage et de la partie de l'écran.

L'écran est ainsi maintenu en place dans le logement de la culasse par la pression du guide et ne peut se débloquer.

L'invention est maintenant décrite en référence aux dessins annexés, non limitatifs, dans lesquels :
- la figure 1 est une vue en coupe transversale partielle d'une soupape en position fermée selon un mode de réalisation de l'invention, la soupape étant disposée dans la culasse d'un moteur ;
- la figure 2 est une vue en coupe transversale axiale d'un mode de réalisation de l'écran ;
- la figure 3 est une vue de côté de l'écran représenté figure 2.
- la figure 4 est une vue en coupe transversale partielle de l'ensemble de soupape selon l'invention, en position fermée ;
- la figure 5 est une vue en coupe transversale de la culasse, et du guide et de l'écran de la figure 4 lors de leur montage dans la culasse.

La soupape représentée figure 1 est disposée dans la culasse 10 d'un moteur à combustion interne. Pour plus de clarté, seule la partie de la culasse recevant la soupape est représentée.

La soupape comprend une tige de soupape 20, de forme cylindrique, qui présente une extrémité évasée en forme de tulipe, appelée tulipe 22, et une pièce appelée portée 24 située sur le bord libre de la tulipe 22 et venant en contact avec la culasse 10 lorsque la soupape est en position fermée.

La partie de la culasse 10 en contact avec la portée 24, est appelée siège 12. Le contact entre la portée 24 et le siège 12 assure l'étanchéité de la soupape en position fermée, tel que représenté sur la figure 1. Lors de l'ouverture de la soupape, les gaz d'échappement traversent la culasse 10 à travers un conduit d'évacuation 14.

La tige de soupape 20 est montée coulissante axialement dans un guide 30 disposé dans un logement 16 de la culasse 10 prévu à cet effet. Le guide 30 est réalisé de manière usuelle sous la forme d'un cylindre creux d'axe de révolution 32.

La forme et l'agencement des différents éléments cités ci-dessus sont usuels et ne seront pas décrits plus en détails.

Afin de protéger la tige de soupape 20 des gaz d'échappement passant dans le conduit d'échappement 14, un écran 40 est fixé sur le guide 30.

Cet écran 40 est situé à l'extrémité 34 du guide 30, dirigée vers la tulipe 22. Il est constitué d'un corps creux 42 présentant une symétrie de révolution et entourant la tige 20 une fois monté. Une extrémité de l'écran, appelée extrémité d'accroche 44, est destinée à être solidarisée à l'extrémité 34 du guide.

L'extrémité d'accroche 44 présente une forme légèrement conique, s'évasant vers le bord libre de l'écran. La partie conique est telle que son diamètre le plus petit soit supérieur au diamètre interne du guide et que son diamètre le plus grand soit inférieur au diamètre externe du guide. Ainsi, l'extrémité d'accroche 44 peut être entièrement incorporée dans l'épaisseur du guide 30, tel que cela est visible sur les figures 1 et 2. Sur la figure 2, le guide 30 est représenté en pointillés pour plus de clarté.

Sur sa face latérale, l'extrémité d'accroche 44 présente également une pluralité de perçages 46, visibles sur les figures 2 et 3. Ces perçages 46 permettent le passage de la matière formant le guide 30 lors de la fabrication de ce dernier. L'écran est alors incorporé dans la matière du guide, ce qui a pour effet d'améliorer la cohésion.

Le corps 42 de l'écran peut également présenter une forme légèrement conique s'évasant vers son bord libre opposé à l'extrémité d'accroche 44, lui permettant de protéger la tige de soupape pendant le cycle complet du moteur (figure 1). Les dimensions du corps 42 sont telles que l'écran soit situé au plus près de la tige 20 sans la toucher. De préférence, le diamètre externe le plus grand de l'écran est inférieur ou égal au diamètre externe du guide, afin de permettre le passage de l'écran dans le logement 16 de la culasse lors du montage du guide.

Lorsque l'écran 40 et le guide 30 sont solidarisés, leurs axes de révolution sont confondus.

Un procédé de réalisation de l'ensemble guide / écran représenté figure 1 est maintenant décrit.

Il comprend les étapes consistant à :
- réaliser un écran 40 présentant une symétrie de révolution et comportant une extrémité d'accroche 44 destinée à être solidarisée au guide 30;
- réaliser un guide 30 sensiblement cylindrique de manière que l'extrémité d'accroche 44 de l'écran soit incorporée dans la matière du guide, le guide et l'écran étant coaxiaux.

La réalisation de l'écran 40 peut être effectuée par des procédés variés adaptés au matériau utilisé et permettant l'obtention de la forme souhaitée. Les tolérances dimensionnelles de l'écran étant élevées, il n'est pas nécessaire d'employer des procédés complexes. Le matériau est choisi de manière à résister aux hautes températures.

L'étape de réalisation de l'écran 40 comprend une étape de perçage de la surface latérale de l'extrémité d'accroche 44 afin de former les perçages 46.

L'étape de réalisation du guide 30 peut être réalisée par frittage, moulage ou autre. Par ces techniques, les opérations de montage de l'écran sont limitées au maintien de l'écran sur le moule de manière que l'écran et le guide soient coaxiaux. Ainsi, lors du chauffage du moule, la matière en fusion formant le guide recouvre l'extrémité d'accroche 44, pénétrant dans les perçages 46. Après refroidissement, l'écran 40 est incorporé au guide 30.

Le guide 40 étant presque entièrement situé à l'intérieur du logement 16 de la culasse, la matière le constituant n'a pas besoin de présenter une résistance élevée à la température. Cette matière est choisie avec un point de fusion suffisamment inférieur à celui de la matière formant l'écran, ainsi, il n'y a pas de risque de fusion de ce dernier lors de la réalisation du guide.

Sur les figures 4 et 5, l'extrémité 34 du guide 30 dirigée vers le conduit d'évacuation 14 comporte un chanfrein (figure 5).

L'alésage 16 de la culasse présente une forme complémentaire du guide 30, d'un diamètre légèrement supérieur afin que le guide puisse être enfoncé à force dans l'alésage 16. L'alésage 16 présente une première extrémité 17 débouchant du côté opposé au conduit d'échappement 14 et une deuxième extrémité 18 débouchant dans le conduit d'échappement. La deuxième extrémité 18 présente une forme conique complémentaire du chanfrein 34 du guide. Les dimensions de l'extrémité 18 sont inférieures aux dimensions de l'alésage 16.

Afin de protéger la tige de soupape 20 des gaz d'échappement passant dans le conduit d'échappement 14, un écran 40 est disposé autour de la tige 20 à proximité du guide 30.

Il est constitué d'un corps creux présentant une symétrie de révolution.

Le corps creux comprend une première partie 44 dont l'extrémité conique est complémentaire des chanfreins 34 et 18 du guide et de la culasse respectivement. L'extrémité 18 du guide forme alors un logement 18 pour la partie 44 de l'écran. L'écran est réalisé de manière que le diamètre externe le plus grand de la première partie 44, correspondant au diamètre de son bord libre, soit supérieur au diamètre du bord libre du logement 18 de l'alésage 16 de la culasse. L'autre partie 46 du corps creux peut également présenter une forme légèrement conique s'évasant vers son bord libre opposé à la première partie 44. L'écran protège ainsi la tige de soupape pendant le cycle complet du moteur (figure 4). Les dimensions du corps de l'écran sont telles qu'il soit situé au plus près de la tige 20 sans la toucher (figure 4). Le diamètre externe le plus grand de l'écran est inférieur ou sensiblement égal au diamètre interne de l'alésage, afin de permettre le passage de l'écran dans l'alésage 16 de la culasse lors de son montage. De plus, le diamètre externe maximum de la partie 46 de l'écran est inférieure au diamètre minimum du logement 18 de l'alésage, de sorte que seule la partie 44 de l'écran est retenue par le logement 18 lorsque l'écran est en place.

Lorsque l'écran 40 est monté dans le système de soupape, sa partie 44 est en contact avec les chanfreins 34 et 18 du guide et de la culasse respectivement. L'écran est maintenu en place contre la culasse 10 par la pression exercée par le chanfrein 34 du guide sur les parois latérales internes de la partie 44 de l'écran.

Le montage de l'écran et du guide est maintenant décrit en détails en référence à la figure 5.

La partie 46 de l'écran 40 est introduite dans l'alésage 16 du côté de l'extrémité 17. L'introduction est réalisée suivant la direction axiale tel que montré par la flèche F. Par gravité, l'écran va tomber dans le logement 18, dans la partie inférieure de l'alésage 16. Du fait des dimensions de l'écran et du logement 18, la partie 44 de l'écran vient se loger dans ce logement 18, ses parois latérales externes en appui contre les parois du logement. La partie 46 de l'écran est alors située dans le conduit d'échappement 14, à l'extérieur de l'alésage 16. Du fait de la forme conique de la partie 44 de l'écran, ce dernier est automatiquement centré et n'a pas besoin d'être maintenu lors de l'introduction du guide.

Une fois l'écran en place, le guide 30 est à son tour introduit à force dans l'alésage 16 du côté de l'extrémité 17, le chanfrein 34 étant dirigé vers cette extrémité. Le guide est introduit jusqu'à ce que le contact entre le guide et l'écran d'une part, et l'écran et la culasse d'autre part, soit établi.

Les formes coniques en contact de ces pièces permettent d'assurer un autocentrage et une solidarisation de l'ensemble pour une tolérance dimensionnelle même élevée.

Le choix de l'angle du cône formé par le chanfrein 34, la partie 44 et le logement 18 est défini pour chaque application. La valeur de cet angle est un compromis entre différentes contraintes : les tolérances dimensionnelles de fabrication et d'usinage du guide, de l'écran et de la culasse, l'encombrement du guide dans la culasse, le type de montage de l'ensemble guide / écran dans la culasse.

Etant donné que le montage permet d'accepter des tolérances dimensionnelles élevées, le procédé de réalisation de l'écran peut être choisi librement, réduisant ainsi son coût de fabrication. De plus, de faibles modifications géométriques existent entre le guide utilisé dans la soupape selon l'invention et le guide d'une soupape ne comprenant pas d'écran, le coût de réalisation du guide est donc également faible.

Le montage de la tige de soupape 20 est réalisée de la manière usuelle, et ne sera donc pas décrite.

Bien entendu, d'autres modes de réalisation non représentés peuvent être envisagés sans sortir du cadre de l'invention.

L'écran peut par exemple présenter une saillie annulaire à l'extrémité de sa partie 44, venant en appui contre une saillie annulaire de l'alésage 16 de la culasse. L'extrémité du guide est alors en appui contre la saillie de la partie 44. Les tolérances dimensionnelles d'une telle réalisation seraient toutefois moins élevées. Pour centrer l'écran, on peut prévoir que l'extrémité du guide soit insérée dans l'écran, des formes coniques facilitant par exemple le centrage.

L'ensemble guide / écran est alors monté dans la culasse de la même manière qu'un guide sans écran. Ce montage est connu en soi et ne sera donc pas décrit.

L'ensemble guide / écran réalisé selon l'invention présente les avantages suivants :
- bonne tenue mécanique de la fixation de l'écran sur le guide ;
- facilité de fabrication de l'ensemble ;
- facilité de montage de l'ensemble guide / écran dans la culasse ;
- respect des problématiques d'inertie des soupapes ;
- impact aérodynamique faible de l'écran dans le conduit d'échappement

## Revendications

1. Système de soupape de moteur à combustion interne comportant une tige de soupape (20) montée coulissante dans un guide (30) sensiblement cylindrique et un écran (40) présentant une symétrie de révolution et entourant la tige (20), **caractérisé en ce qu**'au moins une partie de l'extrémité de l'écran est incorporée dans la matière formant le guide au niveau d'au moins une partie de l'extrémité (34) de ce dernier, le guide et l'écran étant coaxiaux.

2. Système de soupape selon la revendication 1, **caractérisé en ce que** l'extrémité de l'écran incorporée dans le guide comporte une extrémité d'accroche (44) apte à favoriser la cohésion entre la matière du guide (30) et l'écran (40).

3. Système de soupape selon la revendication 2, **caractérisé en ce que** l'extrémité d'accroche (44) présente des irrégularités sur au moins une partie de ses faces latérales interne et/ou externe.

4. Système de soupape selon la revendication 2 ou 3, **caractérisé en ce que** l'extrémité d'accroche (44) présente une pluralité de perçages (46) sur sa surface latérale.

5. Système de soupape selon l'une des revendications 2 à 4, **caractérisé en ce que** l'extrémité d'accroche (44) présente une forme conique.

6. Système de soupape selon l'une des revendications 2 à 5, **caractérisé en ce que** les dimensions de l'extrémité d'accroche (44), transversalement à son axe de révolution, sont inférieures au diamètre externe du guide (30) et supérieures au diamètre interne du guide.

7. Système de soupape selon l'une des revendications 1 à 6, **caractérisé en ce que** l'écran (40) est réalisé en une matière résistant à la température, le guide (30) étant réalisé dans une matière présentant un point de fusion inférieur à celui de la matière formant l'écran.

8. Système de soupape selon l'une des revendications 1 à 7, **caractérisé en ce que** le diamètre externe le plus grand de l'écran (40) est inférieur ou égal au diamètre externe du guide (30).

9. Ensemble de soupape pour un moteur à combustion interne destiné à être utilisé pour obturer un conduit d'échappement de gaz (14) situé dans la culasse (10) du moteur, ledit ensemble comprenant d'une part une soupape comportant une tige de soupape (20) montée coulissante dans un guide (30) sensiblement cylindrique et un écran (40) présentant une symétrie de révolution, ce dernier entourant et protégeant la tige dans le conduit d'échappement (14), et d'autre part un alésage (16) traversant la culasse et débouchant dans le conduit d'échappement (14), destiné à recevoir le guide (30) de la soupape, **caractérisé en ce que** l'alésage (16) présente à son extrémité proche du conduit d'échappement un logement (18) destiné à recevoir et à contenir une partie (44) de l'écran introduite dans l'alésage (16), et **en ce que** l'extrémité du guide (30) proche du conduit d'échappement présente une partie (34) en appui sur ladite partie (44) de l'écran, les dimensions du logement (18) étant plus faibles que les dimensions de l'alésage (16) et de la partie (44) de l'écran.

10. Ensemble de soupape selon la revendication 9, **caractérisé en ce que** la partie (44) de l'écran et le logement (18) de l'alésage présentent des formes complémentaires coniques.

11. Ensemble de soupape selon la revendication 9 ou 10, **caractérisé en ce que** la partie (34) du guide en appui sur la partie (44) de l'écran présente une forme complémentaire de cette dernière.

12. Ensemble de soupape selon l'une des revendications 9 à 11, **caractérisé en ce que** le diamètre externe le plus grand de l'écran (40) est inférieur ou égal au diamètre externe du guide (30).

13. Ensemble de soupape selon l'une des revendications 9 à 12, **caractérisé en ce que** le diamètre externe le plus grand de la partie (46) de l'écran entourant la tige est inférieure au diamètre interne le plus petit du logement (18) de l'alésage (16).

## Claims

1. Internal combustion engine valve system comprising a valve stem (20), which is mounted so that it can slide in a substantially cylindrical guide (30), and a shield (40) having symmetry of revolution and surrounding the stem (20), **characterized in that** at least part of the end of the shield is incorporated into the material forming the guide over at least part of the end (34) of this guide, the guide and the shield being coaxial.

2. Valve system according to Claim 1, **characterized in that** the end of the shield incorporated into the guide comprises an attachment end (44) designed to promote cohesion between the material of the guide (30) and the shield (40).

3. Valve system according to Claim 2, **characterized in that** the attachment end (44) has irregularities over at least part of its internal and/or external lateral faces.

4. Valve system according to Claim 2 or 3,
**characterized in that** the attachment end (44) has a plurality of apertures (46) over its lateral surface.

5. Valve system according to one of Claims 2 to 4, **characterized in that** the attachment end (44) has a conical shape.

6. Valve system according to one of Claims 2 to 5, **characterized in that** the dimensions of the attachment end (44), transversely to its axis of revolution, are smaller than the external diameter of the guide (30) and larger than the internal diameter of the guide.

7. Valve system according to one of Claims 1 to 6, **characterized in that** the shield (40) is made of a heat-resistant material, the guide (30) being made of a material which has a melting point below that of the material forming the shield.

8. Valve system according to one of Claims 1 to 7, **characterized in that** the largest external diameter of the shield (40) is smaller than or equal to the external diameter of the guide (30).

9. Valve assembly for an internal combustion engine that is intended to be used to close off a gas exhaust passage (14) situated in the cylinder head (10) of the engine, the said assembly comprising, on the one hand, a valve comprising a valve stem (20), which is mounted so that it can slide in a substantially cylindrical guide (30), and a shield (40) having symmetry of revolution, this shield surrounding and protecting the stem in the exhaust passage (14), and, on the other hand, a bore (16) passing through the cylinder head and opening into the exhaust passage (14), this bore being intended to receive the guide (30) of the valve, **characterized in that** the bore (16) has, at its end near the exhaust passage, a housing (18) intended to receive and to contain a part (44) of the shield introduced into the bore (16), and **in that** the end of the guide (30) near the exhaust passage has a part (34) bearing on the said part (44) of the shield, the dimensions of the housing (18) being smaller than the dimensions of the bore (16) and of the part (44) of the shield.

10. Valve assembly according to Claim 9, **characterized in that** the part (44) of the shield and the housing (18) of the bore have complementary conical shapes.

11. Valve assembly according to Claim 9 or 10, **characterized in that** the part (34) of the guide bearing on the part (44) of the shield has a shape which is complementary with the latter.

12. Valve assembly according to one of Claims 9 to 11, **characterized in that** the largest external diameter of the shield (40) is smaller than or equal to the external diameter of the guide (30).

13. Valve assembly according to one of Claims 9 to 12, **characterized in that** the largest external diameter of the part (46) of the shield surrounding the stem is smaller than the smallest internal diameter of the housing (18) of the bore (16).

## Patentansprüche

1. Ventilsystem eines Verbrennungsmotors, das eine Ventilstange (20), die in einer im Wesentlichen zylindrischen Führung (30) gleitend montiert ist, und eine Abschirmung (40) aufweist, die eine Drehsymmetrie besitzt und die Stange (20) umgibt, **dadurch gekennzeichnet, dass** mindestens ein Teil des Endes der Abschirmung in Höhe mindestens eines Teils des Endes (34) der Führung in das diese Führung bildende Material eingefügt ist, wobei die Führung und die Abschirmung koaxial sind.

2. Ventilsystem nach Anspruch 1, **dadurch gekennzeichnet, dass** das in die Führung eingefügte Ende der Abschirmung ein Befestigungsende (44) aufweist, das fähig ist, den Zusammenhalt zwischen dem Material der Führung (30) und der Abschirmung (40) zu begünstigen.

3. Ventilsystem nach Anspruch 2, **dadurch gekennzeichnet, dass** das Befestigungsende (44) auf mindestens einem Teil seiner inneren und/oder äußeren Seitenflächen Unregelmäßigkeiten aufweist.

4. Ventilsystem nach Anspruch 2 oder 3, **dadurch gekennzeichnet, dass** das Befestigungsende (44) mehrere Bohrungen (46) auf seiner Seitenfläche aufweist.

5. Ventilsystem nach einem der Ansprüche 2 bis 4, **dadurch gekennzeichnet, dass** das Befestigungsende (44) eine Kegelform aufweist.

6. Ventilsystem nach einem der Ansprüche 2 bis 5, **dadurch gekennzeichnet, dass** die Abmessungen des Befestigungsendes (44) quer zu seiner Drehachse kleiner als der Außendurchmesser der Führung (30) und größer als der Innendurchmesser der Führung sind.

7. Ventilsystem nach einem der Ansprüche 1 bis 6, **dadurch gekennzeichnet, dass** die Abschirmung (40) aus einem temperaturbeständigen Material hergestellt ist, wobei die Führung (30) aus einem Material hergestellt ist, das einen niedrigeren Schmelzpunkt hat als dasjenige des die Abschirmung bildenden Materials.

8. Ventilsystem nach einem der Ansprüche 1 bis 7, **dadurch gekennzeichnet, dass** der größte Außendurchmesser der Abschirmung (40) kleiner als der oder gleich dem Außendurchmesser der Führung (30) ist.

9. Ventileinheit für einen Verbrennungsmotor, die dazu bestimmt ist, für den Verschluss einer Abgasleitung (14) verwendet zu werden, die sich im Zylinderkopf (10) des Motors befindet, wobei die Einheit einerseits ein Ventil mit einer Ventilstange (20), die gleitend in einer im Wesentlichen zylindrischen Führung (30) angeordnet ist, und eine Abschirmung (40) aufweist, die eine Drehsymmetrie hat, wobei letztere die Stange in der Abgasleitung (14) umgibt und schützt, und andererseits eine Bohrung (16) aufweist, die den Zylinderkopf durchquert und in der Abgasleitung (14) mündet, dazu bestimmt, die Führung (30) des Ventils aufzunehmen, **dadurch gekennzeichnet, dass** die Bohrung (16) an ihrem Ende nahe der Abgasleitung eine Aufnahme (18) aufweist, die dazu bestimmt ist, einen Teil (44) der in die Bohrung (16) eingeführten Abschirmung aufzunehmen und zu enthalten, und dass das Ende der Führung (30) nahe der Abgasleitung einen Teil (34) in Auflage auf dem Teil (44) der Abschirmung aufweist, wobei die Abmessungen der Aufnahme (18) kleiner sind als die Abmessungen der Bohrung (16) und des Teils (44) der Abschirmung.

10. Ventileinheit nach Anspruch 9, **dadurch gekennzeichnet, dass** der Teil (44) der Abschirmung und die Aufnahme (18) der Bohrung komplementäre Kegelformen haben.

11. Ventileinheit nach Anspruch 9 oder 10, **dadurch gekennzeichnet, dass** der Teil (34) der Führung in Auflage auf dem Teil (44) der Abschirmung eine zu letzterem komplementäre Form hat.

12. Ventileinheit nach einem der Ansprüche 9 bis 11, **dadurch gekennzeichnet, dass** der größte Außendurchmesser der Abschirmung (40) kleiner als der oder gleich dem Außendurchmesser der Führung (30) ist.

13. Ventileinheit nach einem der Ansprüche 9 bis 12, **dadurch gekennzeichnet, dass** der größte Außendurchmesser des Teils (46) der Abschirmung, der die Stange umgibt, kleiner ist als der kleinste Innendurchmesser der Aufnahme (18) der Bohrung (16).
